# EUROPÄISCHE PATENTSCHRIFT

(11) **EP 3 287 042 B1**
(45) Veröffentlichungstag und Bekanntmachung des Hinweises auf die Patenterteilung: **09.10.2019**
(21) Anmeldenummer: 17186575.1
(22) Anmeldetag: 17.08.2017
(51) Int. Cl.: A47B 88/427

(54) **AUSZUGSFÜHRUNG FÜR MÖBELTEILE**
PULL-OUT GUIDE FOR FURNITURE PARTS
GLISSIÈRE DE TIROIR POUR PARTIES DE MEUBLE

(30) Priorität: 22.08.2016 DE 202016104578 U
(43) Veröffentlichungstag der Anmeldung: 28.02.2018
(73) Patentinhaber: REME-Möbelbeschläge GmbH, 33161 Hövelhof (DE)
(72) Erfinder: Meier, Bruno, 33161 Hövelhof (DE)
(74) Vertreter: Ostermann, Thomas

(56) Entgegenhaltungen:
- WO-A2-2007/096156
- DE-U1- 9 318 383
- DE-U1-202009 013 830
- GB-A- 2 354 933

## Beschreibung

Die Erfindung betrifft eine Auszugsführung für Möbelteile nach dem Oberbegriff des Patentanspruchs 1.

Ferner betrifft die Erfindung ein Möbel mit einer solchen Auszugsführung.

Zur Sicherung von Auszugsführungen an Auszügen bzw. Möbelteilen ist es aus der DE 20 2010 018 353 U1 bekannt, ein als Bolzen ausgebildetes Sperrelement vorzusehen, der eine Laufschiene der Auszugsführung quer durchgreift und in eine Aufnahme einer Seitenwand des als Schubkasten ausgebildeten Möbelteils eingreift. Nachteilig an der bekannten Ausführungsform ist, dass der Montageaufwand relativ groß ist.

Aus der DE 20 2009 013 830 U1 ist eine Auszugführung für Möbelteile bekannt, bei der zur Sicherung der Auszugsführung an dem Möbelteil ein in Erstreckungsrichtung einer Laufschiene der Auszugsführung verschiebbar gelagertes Sperrelement vorgesehen ist, das mit einer vorstehenden Nase in eine Aufnahme einer Frontblende des Möbelteils eingreifbar ist. Nachteilig an dem bekannten Sperrelement ist, dass es zweiteilig ausgeführt ist, wobei ein Basis teil über einen Haken auf der Laufschiene aufgesteckt ist. Ein bewegliches Schieberteil ist über Längsführungen an dem Basisteil gelagert, wobei es über Randprofile kufenartig an dem Basisteil verschiebbar geführt ist. Über Rastelemente ist das bewegliche Schieberteil an dem Basisteil gehalten. Nachteilig an der bekannten Auszugsführung ist, dass aufgrund der zweiteiligen Ausführung des Sperrelementes der Herstellung- und Montageaufwand relativ groß ist.

Aus der WO 2007/096156 A2 ist eine Auszugsführung für Möbelteile bekannt, die eine Korpusschiene und eine Laufschiene umfasst. An einem hinteren Ende der Laufschiene ist eine Sperreinheit angeordnet. Diese Sperreinheit umfasst einen Hebelarm, der um eine rechtwinklig zur Erstreckung der Laufschiene verlaufende Achse verschwenkbar ist in eine Sperrstellung und in eine Endsperrstellung zu einem Möbelteil. Zum Verschwenken des Hebelarms ist ein Exzenterbauteil vorgesehen, das in ein Langloch des Hebelarms eingreift. Nachteilig an der bekannten Auszugsführung ist, dass der Aufbau der Sperreinheit relativ komplex ist, was mit einem hohen Herstellungsaufwand verbunden ist.

Aufgabe der vorliegenden Erfindung ist es, eine Auszugsführung für Möbelteile derart weiterzubilden, dass eine Sicherung der Auszugsführung an dem Möbelteil, insbesondere hinsichtlich Herstellungsaufwand und Montage, reduziert wird.

Zur Lösung dieser Aufgabe ist die Erfindung in Verbindung mit dem Oberbegriff des Patentanspruchs 1 dadurch gekennzeichnet, dass das Sperrelement einstückig mit einem Führungselement verbunden ist, mittels dessen das Sperrelement an einem Langloch der Laufschiene in Erstreckungsrichtung derselben geführt gelagert ist.

Nach der Erfindung ist ein Sperrelement einstückig mit einem Führungselement verbunden, wobei das Führungselement derart ausgebildet ist, dass das Sperrelement an einem Langloch einer Laufschiene des Möbelteils in Erstreckung desselben geführt gelagert ist. Grundgedanke der Erfindung ist es, ein Führungselement an das Sperrelement so anzuformen, dass es zusammen mit dem Sperrelement an einem Langloch der Laufschiene geführt gelagert ist. Die so gebildete Sperreinheit weist einen einfachen Aufbau auf und kann als effektive Aushängsicherung für Auszugsführungen an Möbelteilen dienen.

Nach einer bevorzugten Ausführungsform der Erfindung ist das Führungselement als Führungsplatte und das Sperrelement als Sperrplatte ausgebildet, zwischen denen ein Verbindungssteg angeordnet ist. Der Verbindungssteg weist eine solche Breite relativ zu einer Breite des Langlochs und/oder ein lichter Abstand zwischen der Führungsplatte und der Sperrplatte ist derart relativ zu einer Dicke der Laufschiene ausgebildet, dass die Sperreinheit bzw. das Sperrelement mit Spiel zwischen einer Freigabestellung und einer Sperrstellung und vice versa bewegbar ist. Die Anpassung der Dimension der Sperreinheit an die Dimension des Langlochs ermöglicht eine Führung der Sperreinheit zwischen der Freigabe- und der Sperrstellung desselben und zum anderen führt es zu einer Vermeidung von Verkanten bei Verstellung der Sperreinheit zwischen der Freigabe- und Sperrstellung.

Nach einer Weiterbildung der Erfindung ist das Langloch schlüssellochartig ausgebildet mit einem breiten Lochabschnitt und mit einem schmalen Lochabschnitt. Der breite Lochabschnitt ist derart fensterartig ausgebildet, dass das Führungselement durch Verbiegen der Sperreinheit durch den breiten Lochabschnitt durchsteckbar ist, so dass sich die Sperreinheit in einer unverlierbaren Montagestellung befindet. Vorteilhaft kann die Sperreinheit wahlweise und gegebenenfalls nachträglich an die Laufschiene der Auszugsführung angebracht werden. Es ist kein zusätzliches Teil erforderlich, um die Sperreinheit in dieser Montagestellung zu erhalten.

Nach einer Weiterbildung der Erfindung ist der Verbindungssteg in den schmalen Langlochabschnitt selbsthemmend in Erstreckungsrichtung des Langlochs bzw. in Führungsrichtung gelagert. Durch die selbsthemmende Wirkung ist es nicht erforderlich, dass zusätzlich Verrastungen erforderlich sind, um das Sperrelement in der Freigabestellung und/oder in der Sperrstellung zu halten.

Nach einer Weiterbildung der Erfindung ist eine Länge des Verbindungssteges größer als eine Länge des schmalen Langlochabschnitts. Somit ist stets eine selbsthemmende Führung gewährleistet.

Nach einer Weiterbildung der Erfindung sind eine in Querrichtung verlaufende Breite der Sperrplatte und der Führungsplatte größer als eine Breite des breiten Lochabschnitts, so dass ein unerwünschtes Entfernen bzw. Lösen der Sperreinheit von der Auszugsführung verhindert wird.

Nach einer Weiterbildung der Erfindung weist das Sperrelement auf einer der Führungsplatte zugewandten Flachseite ein Anschlagteil auf, das von dieser Flachseite abragt, so dass das Sperrelement in der Freigabestellung gegen eine rückseitige Randkante des breiten Lochabschnitts und in der Sperrstellung gegen eine vorderseitige Randkante des breiten Lochabschnitts anschlägt. Vorteilhaft werden hierdurch zwei Anschläge gebildet, die definierte Endstellungen der Sperreinheit bewirken.

Nach einer Weiterbildung der Erfindung sind als Anschlagteile zwei Führungshöcker an dem Sperrelement vorgesehen, deren Außenabstand zueinander mit der Breite des breiten Lochabschnitts übereinstimmt. Vorteilhaft haben hierdurch die Anschlagteile eine zusätzliche Funktion. Sie dienen nämlich als Führungsmittel beim Verstellen des Sperrelementes von der Freigabestellung in die Sperrstellung und vice versa, wobei sie vorzugsweise eine Selbsthemmung verhindern. Hierdurch erfolgt eine gezielte und definierte Führung in Erstreckungsrichtung bzw. Führungsrichtung des Langlochs, die vorzugsweise durch eine Linearbewegung gebildet ist.

Nach einer Weiterbildung der Erfindung ist die Aufnahme des Möbelteils in einer Vertiefung an einer Frontblende desselben ausgebildet. Vorteilhaft kann somit die leichter zu bearbeitende Frontblende als Ort für die Aufnahme ausgewählt werden.

Nach einer Weiterbildung der Erfindung ist die Sperreinheit aus einem starren Material, vorzugsweise starren Kunststoffmaterial, hergestellt. Beispielsweise kann die Sperreinheit als Spritzgießteil kostengünstig hergestellt werden.

Nach einer Weiterbildung der Erfindung weist das Sperrelement auf einer dem Führungselement abgewandten Flachseite ein Griffteil auf, so dass die Handhabung der Sperreinheit vereinfacht wird.

Nach einer Weiterbildung der Erfindung kann die Sperreinheit und/oder das Langloch Rastmittel aufweisen, so dass beispielsweise die Bewegung zwischen der Freigabe- und der Sperrstellung haptisch erfahrbar ist und/oder die Sperreinheit in der Freigabe- und/oder Endstellung rastend festgelegt ist. Vorteilhaft kann hierdurch die Bedienbarkeit bzw. die Festlegung in den Endstellungen verbessert werden.

Nach einer Weiterbildung der Erfindung kann die Sperreinheit ein Federelement aufweisen, so dass stets eine Federkraft auf das Sperrelement in Richtung der Sperrstellung wirkt. Beispielsweise kann sich das Federelement an der rückseitigen Randkante des Langlochs abstützen. Vorteilhaft kann hierdurch der Kraftaufwand für die Verstellung der Sperreinheit in die Sperrstellung verringert werden.

Weitere Vorteile der Erfindung ergeben sich aus den weiteren Unteransprüchen.

Ein Ausführungsbeispiel der Erfindung wird nachfolgend anhand der Zeichnungen näher erläutert.

Es zeigen:
- Figur 1: eine perspektivische Vorderansicht einer Auszugsführung mit einer an einer Laufschiene angebrachten Sperreinheit in einer Freigabestellung (von einer äußeren Seite der Laufschiene betrachtet),
- Figur 2: eine perspektivische Vorderansicht der Auszugsführung, wie in Figur 1, in einer Sperrstellung der Sperreinheit,
- Figur 3: eine perspektivische Darstellung der Auszugsführung gemäß Figur 2, wobei die Sperreinheit und die Laufschiene vertikal geschnitten dargestellt sind,
- Figur 4: eine perspektivische Darstellung der Auszugsführung in der Sperrstellung der Sperreinheit von einer inneren Seite der Laufschiene betrachtet,
- Figur 5: eine perspektivische Darstellung der Auszugsführung und der Laufschiene gemäß Figur 4, wobei die Laufschiene stirnseitig an einer Frontblende des Möbelkorpus anliegt,
- Figur 6: eine Seitenansicht der Sperreinheit in Sperrstellung derselben von einer Innenseite der Auszugsführung gesehen,
- Figur 7: eine vergrößerte Darstellung der Seitenansicht der Sperreinheit gemäß Figur 6 und
- Figur 8: eine vergrößerte Seitenansicht der Sperreinheit in der Freigabestellung (von der inneren Seite der Laufschiene betrachtet).

Eine Auszugsführung für Möbelteile kann als eine Vollauszugsführung oder als eine Halbauszugsführung ausgebildet sein.

Im vorliegenden Ausführungsbeispiel wird von einer Halbauszugsführung ausgegangen, die über eine an einen Möbelkorpus festlegbare Korpusschiene 2 verfügt. Die Korpusschiene 2 weist hierzu eine Mehrzahl von Bohrungen 3 auf, über die die Korpusschiene 2 durch Schraubverbindung an dem Möbelkorpus festlegbar ist.

Ferner umfasst die Auszugsführung eine in Erstreckungsrichtung E der Korpusschiene 2 verlaufende Laufschiene 4, die in üblicherweise an Seitenwänden eines als Schubkasten ausgebildeten Möbelteils 1 festlegbar ist. Die Laufschiene 4 ist in Erstreckungsrichtung E der Korpusschiene 2 verfahrbar zu der Korpusschiene 2 gelagert.

Zur Sicherung der Auszugsführung an dem Schubkasten 1 ist eine Sperreinheit 5 vorgesehen, die einstückig aus einem Sperrelement 6, einem Führungselement 7 sowie einem das Sperrelement 6 mit dem Führungselement 7 verbindenden Verbindungselement 8 besteht.

Das Sperrelement 6 erstreckt sich außenseitig einer vertikalen Wandung 9 der profilartig ausgebildeten Laufschiene 4, während sich das Führungselement 7 im Wesentlichen auf einer inneren Seite dieser vertikalen Wandung 9 erstreckt.

Zur Halterung der Sperreinheit 5 an der Laufschiene 4 weist dieselbe ein Langloch 10 auf, das in Erstreckungsrichtung E der Laufschiene 4 verläuft.

Das Langloch 10 erstreckt sich in einem vorderen Stirnbereich 11 der Laufschiene 4, damit die Sperreinheit 5 für eine Bedienperson leicht zugänglich ist.

Das Sperrelement 6 weist in einem hinteren Bereich desselben ein seitlich abstehendes Griffteil 12 auf, so dass das Sperrelement 6 bzw. die Sperreinheit 5 einfach manuell verschiebbar ist zwischen einer beispielsweise in Figur 3 dargestellten Sperrstellung, in der eine im vorderen Bereich des Sperrelementes 6 angeordnete Nase 13 in eine Aufnahme 14 einer Frontblende 15 des Möbelteils 1 eingreift, und einer beispielsweise in Figur 1 dargestellten Freigabestellung, in der die Nase 13 des Sperrelementes 6 nicht in die Aufnahme 14 der Frontblende 15 eingreift. In der Freigabestellung des Sperrelementes 6 verläuft ein freier Rand der Nase 13 in Höhe einer vorderen Stirnfläche 16 der Laufschiene 4 oder etwas zurückversetzt zu dieser. In der Sperrstellung verläuft die Nase 13 nach vorne versetzt zu der vorderen Stirnfläche 16, wie aus Figur 2 ersichtlich ist.

Wie insbesondere aus Figur 7 ersichtlich ist, ist das Langloch 10 schlüssellochartig ausgebildet mit einem breiten Lochabschnitt 10' und einem schmalen Lochabschnitt 10", siehe gestrichelte Linie in der Figur 7. Der breite Lochabschnitt 10' verläuft in einem hinteren Bereich des Langlochs 10 und der schmale Langlochabschnitt 10" in einem vorderen Bereich des Langlochs 10.

Das Führungselement 7 der Sperreinheit 5 ist als eine Führungsplatte ausgebildet. Das Sperrelement 6 der Sperreinheit 5 ist als eine Sperrplatte ausgebildet. Das Verbindungselement 8 der Sperreinheit 5 ist als ein Verbindungssteg ausgebildet. In der Freigabestellung befindet sich die Führungsplatte 7 im Wesentlichen in Höhe des breiten Langlochabschnitts 10'. In der Sperrstellung befindet sich die Führungsplatte 7 im Wesentlichen in Höhe des schmalen Langlochabschnitts 10". In der Sperrstellung verläuft der Verbindungssteg 8 im Wesentlichen in dem schmalen Langlochabschnitt 10". In der Freigabestellung befindet sich der Verbindungssteg 8 teilweise in dem schmalen Langlochabschnitt 10", wie aus Figur 8 ersichtlich ist. Da eine Länge l₁ der Führungsplatte 7 der Länge des Verbindungselementes 8 entspricht, befindet sich das Führungselement 7 mit seinem in Erstreckungsrichtung E vorderen Bereich teilweise in Höhe des schmalen Langlochabschnitts 10". Es ist somit sichergestellt, dass das Verbindungselement 8 zumindest teilweise stets in dem nutartigen schmalen Langlochabschnitt 10" angeordnet ist. Es ist somit stets eine Führung in Erstreckungsrichtung E der Sperreinheit 5 in dem Langloch 10 gewährleistet.

Eine quer zur Erstreckungsrichtung E verlaufende Breite b_{V} des Verbindungselementes 8 ist vorzugsweise kleiner als eine Breite b_{L2} des schmalen Langlochabschnitts 10", so dass ein Bewegen der Sperreinheit 5 in Erstreckungsrichtung E mit Spiel gewährleistet ist. Ferner ist ein lichter Abstand a₁ zwischen der Sperrplatte 6 und der Führungsplatte 7 größer als eine Dicke d der Laufschiene 4 bzw. der vertikalen Wand 9 der Laufschiene 4, so dass das Verschieben der Sperreinheit 5 in Erstreckungsrichtung E mit Spiel gewährleistet ist. Vorzugsweise sind das Sperrelement 6 und das Führungselement 7 so relativ zueinander angeordnet, dass eine selbsthemmende Führung in Erstreckungsrichtung E vorliegt.

Zur Führung der Sperreinheit 5 zwischen der Freigabestellung und der Sperrstellung vice versa sind auf einer dem Führungselement 7 zugewandten Flachseite 6' des Sperrelementes 6 zwei Führungshöcker 17 abstehend angeformt. Die Führungshöcker 17 sind in einem hinteren Bereich 18 des Sperrelementes 6 angeordnet, wobei ein Außenabstand a_{F} der beiden Führungshöcker 17 im Wesentlichen einer Breite b_{L1} des breiten Langlochabschnitts 10' entspricht. Die Führungshöcker 17 liegen in der Freigabestellung an einer rückseitigen Randkante 19 des breiten Langlochabschnitts 10' an, siehe Figur 8. Die Führungshöcker 17 liegen in der Sperrstellung an einer vorderseitigen Randkante 20 des breiten Langlochabschnitts 10' an, siehe Figur 6 oder 7. Während der Verstellung der Sperreinheit 5 zwischen der Freigabestellung und der Sperrstellung und vice versa berühren die Führungshöcker 17 jeweils gegenüberliegende Längsrandkanten 21 des breiten Langlochabschnitts 10'. Hierdurch ist eine zusätzliche Führung gegeben, die eine Selbsthemmung der Sperreinheit 5 verhindert. Es erfolgt eine gezielte Führung der Sperreinheit 5 in Erstreckungsrichtung E, wobei ein Verkanten in Querrichtung verhindert wird. Das Verschieben der Sperreinheit 5 sowie die Lagerung derselben in der Freigabe- und der Sperrstellung erfolgt ohne Verrastung.

Eine quer zur Erstreckungsrichtung verlaufende Breite des Sperrelementes und/oder eine quer zur Erstreckungsrichtung verlaufende Breite des Führungselementes ist größer ist als eine Breite des breiten Lochabschnitts.

Die einstückige Sperreinheit 5 besteht aus einem starren Material, insbesondere aus einem starren Kunststoffmaterial. Die Sperreinheit 5 kann als ein Spritzgießteil ausgebildet sein. Zur Montage der Sperreinheit 5 an der Laufschiene 4 wird die Führungsplatte 7 unter Verbiegen desselben relativ zu dem Sperrelement 6 von außen durch den breiten Langlochabschnitt 10' gesteckt. Da ein Abstand a₂ zwischen einem vorderen Rand 22 des Führungselementes 7 und einer quer zur Erstreckungsrichtung E und an rückseitigen Flächen der Führungshöcker 17 verlaufenden gedachten Verbindungslinie V größer ist als eine Länge l₁ des breiten Langlochabschnitts 10', ist die Sperreinheit 5 unverlierbar an der Laufschiene 4 gehalten. Eine Breite b_{F} der Führungsplatte 7 kann somit kleiner sein als eine Breite b_{L1} des breiten Langlochabschnitts 10'.

Die Führungshöcker 17 dienen auch als Anschlagteile, da sie in der Freigabestellung gegen die rückseitige Randkante 19 und in der Sperrstellung gegen die vorderseitige Randkante 20 des breiten Langlochabschnitts 10' anschlagen.

Nach einer nicht dargestellten alternativen Ausführungsform der Erfindung kann auch lediglich ein Anschlagteil, beispielsweise mittig in Höhe des Sperrelementes 6, angeordnet sein. Hierbei fehlt jedoch die gewünschte Führung, die der Selbsthemmung entgegenwirkt.

Die Aufnahme 14 der Frontblende 15 ist vorzugsweise als eine Vertiefung ausgebildet, deren Quererstreckung größer ist als die Quererstreckung der Nase 13. Die Dimension der Vertiefung ist derart an die Nase 13 angepasst, dass diese in der Sperrstellung klemmend in der Vertiefung 14 gehalten ist.

Nach einer nicht dargestellten alternativen Ausführungsform der Erfindung kann die Sperreinheit 5 in Erstreckungsrichtung E eine Anzahl von Rastmitteln aufweisen, so dass eine rastende Verschiebung der Sperreinheit 5 in Erstreckungsrichtung E während des Verschiebens haptisch erkennbar ist. Zusätzlich können Rastmittel vorgesehen sein, so dass die Sperreinheit 5 in den Endstellungen (Sperrstellung, Freigabestellung) rastend in dem Langloch 10 gehalten ist.

Nach einer weiteren Ausführungsform der Erfindung kann die Sperreinheit 5 auch ein Federelement aufweisen, mittels dessen eine in Richtung der Sperrstellung wirkende Federkraft auf das Sperrelement ausgeübt wird. Das Federelement kann sich beispielsweise an der rückseitigen Randkante 19 des breiten Langlochabschnitts 10' abstützen. Vorzugsweise ist das Federelement einstückig mit der Sperreinheit 5 bzw. Sperrelement 6 verbunden.

## Patentansprüche

1. Auszugsführung für Möbelteile (1), insbesondere für Schubkästen, mit einer an einem Möbelkorpus festlegbaren Korpusschiene (2), mit einer an einem Auszugs-Möbelteil (1) festlegbaren Laufschiene (4), wobei die Laufschiene (4) in Erstreckungsrichtung (E) der Korpusschiene (2) verfahrbar zu derselben gelagert ist, dass an einem vorderen Ende der Laufschiene (4) eine Sperreinheit (5) vorgesehen ist, die ein mit einer Nase (13) versehenes Sperrelement (6) aufweist, das durch Verschiebung in Erstreckungsrichtung (E) der Laufschiene (4) zum einen in eine Sperrstellung bringbar ist, in der die Nase (13) des Sperrelementes (6) in eine Aufnahme (14) des Auszug-Möbelteils (1) eingreift, und zum anderen in eine Freigabestellung bringbar ist, in der die Nase (13) des Sperrelementes (6) nicht in die Aufnahme (14) des Auszug-Möbelteils (1) eingreift, **dadurch gekennzeichnet, dass** das Sperrelement (6) einstückig mit einem Führungselement (7) verbunden ist, mittels dessen das Sperrelement (6) an einem Langloch (10) der Laufschiene (4) in Erstreckungsrichtung (E) derselben geführt gelagert ist.

2. Auszugsführung nach Anspruch 1, **dadurch gekennzeichnet, dass** das Sperrelement (6) über ein Verbindungselement (8) mit dem Führungselement (7) verbunden ist, wobei eine Breite (b_{V}) des Verbindungselementes (7) derart kleiner ist als eine Breite (b_{L2}) des Langlochs (10") und wobei ein lichter Abstand (a₁) zwischen dem Führungselement (7) und dem Sperrelement (6) derart größer ist als eine Dicke (d) der Laufschiene (4), so dass das Sperrelement (6) mit Spiel zwischen der Freigabestellung und der Sperrstellung und vice versa bewegbar ist.

3. Auszugführung nach Anspruch 1 oder 2, **dadurch gekennzeichnet, dass** das Langloch (10) schlüssellochartig ausgebildet ist mit einem breiten Lochabschnitt (10') und mit einem schmalen Lochabschnitt (10"), wobei der breite Lochabschnitt (10') derart fensterartig ausgebildet ist, dass das Führungselement (7) durch Verbiegen des Sperrelementes (6) durch den breiten Lochabschnitt (10') durchsteckbar ist, so dass sich die Sperreinheit (5) in einer unverlierbaren Montagestellung befindet.

4. Auszugsführung nach einem der Ansprüche 1 bis 3, **dadurch gekennzeichnet, dass** das Verbindungselement (8) in dem schmalen Langlochabschnitt (10") selbsthemmend in Erstreckungsrichtung (E) gelagert ist.

5. Auszugsführung nach Anspruch 3 oder 4, **dadurch gekennzeichnet, dass** eine in Erstreckungsrichtung (E) verlaufende Länge des Verbindungselementes (8) und eine Länge des Führungselementes (7) kleiner ist als eine Länge des schmalen Lochabschnitts (10").

6. Auszugsführung nach einem der Ansprüche 3 bis 5, **dadurch gekennzeichnet, dass** eine quer zur Erstreckungsrichtung (E) verlaufende Breite (bs) des Sperrelementes (6) und/oder eine quer zur Erstreckungsrichtung (E) verlaufende Breite des Führungselementes (7) größer ist als eine Breite (b_{L1}) des breiten Lochabschnitts (10').

7. Auszugsführung nach einem der Ansprüche 3 bis 6, **dadurch gekennzeichnet, dass** von einer dem Führungselement (7) zugewandten Flachseite (6') des Sperrelementes (6) ein Anschlagteil (17) abragt, das in der Freigabestellung gegen eine rückseitige Randkante (19) des breiten Lochabschnitts (10') und in der Sperrstellung gegen eine vorderseitige Randkante (20) des breiten Lochabschnitts (10') anschlägt.

8. Auszugsführung nach einem der Ansprüche 3 bis 7, **dadurch gekennzeichnet, dass** als Anschlagteile zwei Führungshöcker (17) vorgesehen sind, deren Außenabstand (a_{F}) zueinander mit der Breite (b_{L1}) des breiten Lochabschnitts (10') übereinstimmt, so dass sie sich zwischen der Freigabestellung und der Sperrstellung entlang einer in Erstreckungsrichtung (E) verlaufenden Längsrandkante (21) des breiten Lochabschnitts (10') entlangbewegen.

9. Auszugsführung nach einem der Ansprüche 3 bis 8, **dadurch gekennzeichnet, dass** ein Abstand eines vorderen Randes (22) des Führungselementes (7) zu einer Verbindungslinie (V), die die Führungshöcker (17) rückseitig miteinander verbindet, größer ist als eine Länge (l₁) des breiten Langlochabschnitts (10').

10. Auszugsführung nach einem der Ansprüche 1 bis 9, **dadurch gekennzeichnet, dass** die Sperreinheit (5) aus einem starren Material gebildet ist.

11. Auszugsführung nach einem der Ansprüche 1 bis 10, **dadurch gekennzeichnet, dass** das Sperrelement (6) auf einer dem Führungselement (7) abgewandten Flachseite ein Griffteil (12) aufweist.

12. Auszugsführung nach einem der Ansprüche 1 bis 11, **dadurch gekennzeichnet, dass** das Führungselement (7) und/oder das Sperrelement (6) und/oder das Langloch (10) Rastmittel aufweist, derart, dass das Sperrelement (6) in der Sperrstellung rastend in dem Langloch (10) gehalten ist.

13. Auszugsführung nach einem der Ansprüche 1 bis 12, **dadurch gekennzeichnet, dass** die Sperreinheit (5) ein einstückig mit dem Sperrelement (6) und/oder mit dem Führungselement (7) verbundenes Federelement aufweist, derart, dass eine in Richtung der Sperrstellung wirkende Federkraft auf das Sperrelement (6) wirkt.

14. Möbel mit einer Auszugsführung nach einem der Ansprüche 1 bis 13, **dadurch gekennzeichnet, dass** die Aufnahme (14) des Möbelkorpus' (1) als eine Vertiefung an einer Frontblende (15) des als ein Schubkasten ausgebildeten Auszugs-Möbelteils ausgebildet ist.

## Claims

1. A pull-out guide for furniture parts (1), in particular for drawers, having a body rail (2) attachable to a furniture body, having a running rail (4) attachable to a pull-out furniture part (1), wherein the running rail (4) is displaceably mounted in the extension direction (E) of the body rail (2), a locking unit (5) is provided on a front end of the running rail (4), said locking unit having a locking element (6) provided with a nose (13), said locking element being able to, on the one hand, be brought into a locking position by displacement in the extension direction (E) of the running rail (4), in which locking position the nose (13) of the locking element (6) engages in a receptacle (14) of the pull-out furniture part (1) and, on the other hand, being able to be brought into a release position, in which the nose (13) of the locking element (6) does not engage in the receptacle (14) of the pull-out furniture part (1), **characterized in that** the locking element (6) is integrally connected to a guide element (7), by means of which the locking element (6) is mounted at an elongate hole (10) of the running rail (4) so that it is guided in the extension direction (E) of the same.

2. The pull-out guide according to Claim 1, **characterized in that** the locking element (6) is connected by means of a connecting element (8) to the guide element (7), wherein a width (bᵥ) of the connecting element (7) is smaller than a width (b_{L2}) of the elongate hole (10") and wherein a clear distance (a₁) between the guide element (7) and the locking element (6) is larger than a thickness (d) of the running rail (4) such that the locking element (6) is movable with play between the release position and the locking position and vice versa.

3. The pull-out guide according to Claim 1 or 2, **characterized in that** the elongate hole (10) is configured in the manner of a keyhole with a wide hole portion (10') and with a narrow hole portion (10"), wherein the wide hole portion (10') is configured in the manner of a window such that the guide element (7) is pushable through the wide hole portion (10') by bending the locking element (6) so that the locking unit (5) is located in a captive assembly position.

4. The pull-out guide according to any one of Claims 1 to 3, **characterized in that** the connecting element (8) is mounted in the narrow elongate hole portion (10") in a self-retaining manner in the extension direction (E).

5. The pull-out guide according to Claim 3 or 4, **characterized in that** a length of the connecting element (8) running in the extension direction (E) and a length of the guide element (7) are smaller than a length of the narrow hole portion (10").

6. The pull-out guide according to any one of Claims 3 to 5, **characterized in that** a width (bs) of the locking element (6) running transversely to the extension direction (E) and/or a width of the guide element (7) running transversely to the extension direction (E) is/are larger than a width (b_{L1}) of the wide hole portion (10').

7. The pull-out guide according to any one of Claims 3 to 6, **characterized in that** a stop part (17) projects from a flat side (6') of the locking element (6) facing the guide element (7), said stop part abutting in the release position against a marginal edge (19) of the wide hole portion (10') on the back and in the locking position against a marginal edge (20) of the wide hole portion (10') on the front.

8. The pull-out guide according to any one of Claims 3 to 7, **characterized in that** two guide protuberances (17) are provided as stop parts, the outer distance (a_{F}) of which from one another corresponds with the width (b_{L1}) of the wide hole portion (10') so that they move along between the release position and the locking position along a longitudinal marginal edge (21) of the wide hole portion (10') running in the extension direction (E).

9. The pull-out guide according to any one of Claims 3 to 8, **characterized in that** a distance of a front edge (22) of the guide element (7) from a connecting line (V), which connects the guide protuberances (17) on the back to one another, is larger than a length (l₁) of the wide elongate hole portion (10').

10. The pull-out guide according to any one of Claims 1 to 9, **characterized in that** the locking unit (5) is formed from a rigid material.

11. The pull-out guide according to any one of Claims 1 to 10, **characterized in that** the locking element (6) has a handle part (12) on a flat side facing away from the guide element (7).

12. The pull-out guide according to any one of Claims 1 to 11, **characterized in that** the guide element (7) and/or the locking element (6) and/or the elongate hole (10) has/have latching means such that the locking element (6) is held in a latching manner in the elongate hole (10) in the locking position.

13. The pull-out guide according to any one of Claims 1 to 12, **characterized in that** the locking unit (5) has a spring element which is integrally connected to the locking element (6) and/or to the guide element (7) such that a spring force acting in the direction of the locking position acts on the locking element (6).

14. Furniture having a pull-out guide according to any one of Claims 1 to 13, **characterized in that** the receptacle (14) of the furniture body (1) is configured as a cavity on a front panel (15) of the pull-out furniture part which is configured as a drawer.

## Revendications

1. Glissière de tiroir pour parties de meuble (1), en particulier pour tiroirs, avec un rail de corps (2) pouvant être fixé sur un corps de meuble, avec un rail de glissement (4) pouvant être fixé sur une partie de meuble coulissante (1), sachant que le rail de glissement (4) est monté de manière à pouvoir être déplacé par rapport au rail de corps (2) dans la direction d'extension (E) de celui-ci, que, à une extrémité avant du rail de glissement (4), est prévue une unité de blocage (5), qui présente un élément de blocage (6), pourvu d'un nez (13), qui, d'une part, peut être amené, par déplacement dans la direction d'extension (E) du rail de glissement (4), dans une position de blocage, dans laquelle le nez (13) de l'élément de blocage (6) s'engage dans un réceptacle (14) de la partie de meuble en forme de tiroir (1), et qui, d'autre part, peut être amené dans une position de libération, dans laquelle le nez (13) de l'élément de blocage (6) ne s'engage pas dans le réceptacle (14) de la partie de meuble en forme de tiroir (1), **caractérisée en ce que** l'élément de blocage (6) est relié d'une pièce à un élément de guidage (7) au moyen duquel l'élément de blocage (6) est monté dans un trou oblong (10) du rail de glissement (4) en pouvant être guidé dans la direction d'extension (E) de celui-ci.

2. Glissière de tiroir selon la revendication 1, **caractérisée en ce que** l'élément de blocage (6) est relié à l'élément de guidage (7) par l'intermédiaire d'un élément de liaison (8), sachant qu'une largeur (bᵥ) de l'élément de guidage (7) est plus petite qu'une largeur (b_{L2}) de l'étroite section de trou (10") et sachant qu'un intervalle (a₁) entre l'élément de guidage (7) et l'élément de blocage (6) est plus grand qu'une épaisseur (d) du rail de glissement (4) de sorte que l'élément de blocage (6) peut être déplacé avec jeu entre une position de libération et une position de blocage et vice versa.

3. Glissière de tiroir selon revendication 1 ou 2, **caractérisée en ce que** le trou oblong (10) est réalisé en forme de trou de serrure, avec une large section de trou oblong (10') et avec une étroite section de trou oblong (10"), sachant que la large section de trou oblong (10') est réalisée en forme de fenêtre de manière à ce que l'élément de guidage (7), par fléchissement de l'élément de blocage (6), puisse être enfiché à travers la large section de trou oblong (10'), de sorte que l'unité de blocage (5) se trouve dans une position de montage imperdable.

4. Glissière de tiroir selon l'une des revendications 1 à 3, **caractérisée en ce que** l'élément de liaison (8) est monté, autobloquant, dans l'étroite section de trou oblong (10"), dans la direction de projection (E).

5. Glissière de tiroir selon revendication 3 ou 4, **caractérisée en ce qu'**une longueur de l'élément de liaison (8), qui s'étend dans la direction d'extension (E), et une longueur de l'élément de guidage (7) est plus petite qu'une longueur de l'étroite section de trou (10").

6. Glissière de tiroir selon l'une des revendications 3 à 5, **caractérisée en ce qu'**une largeur (bₛ) de l'élément de blocage (6), qui s'étend transversalement par rapport à la direction d'extension (E) et / ou une largeur de de l'élément de guidage (7), qui s'étend transversalement par rapport à la direction d'extension (E), est plus grande qu'une largeur (b_{L1}) de la large section de trou (10').

7. Glissière de tiroir selon l'une des revendications 3 à 6, **caractérisée en ce que**, d'un côté plat (6') de l'élément de blocage (6), orienté vers l'élément de guidage (7), fait saillie une pièce de butée (17) qui, dans la position libérée, vient porter contre un bord arrière (19) de la large section de trou oblong (10') et, dans la position de blocage, contre le bord antérieur (20) de la large section de trou oblong (10').

8. Glissière de tiroir selon l'une des revendications 3 à 7, **caractérisée en ce que**, comme pièces de butée, sont prévues deux bosses de guidage (17), dont l'intervalle extérieur (a_{F}), qui les sépare l'une de l'autre, correspond à la largeur (b_{L1}) de la large section de trou oblong (10') de sorte qu'elles se déplacent, entre la position de libération et la position de blocage, le long d'un bord longitudinal (21) de la large section de trou oblong (10') qui s'étend dans la direction d'extension (E).

9. Glissière de tiroir selon l'une des revendications 3 à 8, **caractérisée en ce qu'**un intervalle d'un bord avant (22) de l'élément de guidage (7) par rapport à une ligne de liaison (V), qui relie les bosses de guidage (17) entre elles, à l'arrière, est plus grand qu'une longueur (l₁) de la large section de trou oblong (10').

10. Glissière de tiroir selon l'une des revendications 1 à 9, **caractérisée en ce que** l'unité de blocage (5) est réalisée en matériau rigide.

11. Glissière de tiroir selon l'une des revendications 1 à 10, **caractérisée en ce que** l'élément de blocage (6) présente une pièce de préhension (12) sur un côté plat orienté à l'opposé de l'élément de guidage (7).

12. Glissière de tiroir selon l'une des revendications 1 à 11, **caractérisée en ce que** l'élément de guidage (7) et / ou l'élément de blocage (6) et / ou le trou oblong (10) présente des moyens de blocage de manière à ce que l'élément de blocage (6) soit maintenu enclenché en position de blocage dans le trou oblong (10).

13. Glissière de tiroir selon l'une des revendications 1 à 12, **caractérisée en ce que** l'unité de blocage (5) présente un élément faisant ressort relié d'une pièce à l'élément de blocage (6) et / ou à l'élément de guidage (7), de manière à ce qu'une force élastique, exercée en direction de la position de blocage, agisse sur l'élément de blocage (6).

14. Meuble avec une glissière de tiroir selon l'une des revendications 1 à 13, **caractérisé en ce que** le réceptacle (14) du corps de meuble (1) est réalisé sous la forme d'une cavité pratiquée sur un panneau frontal (15) d'une partie de meuble en forme de tiroir.
